# EUROPÄISCHE PATENTSCHRIFT

(11) **EP 4 610 214 B1**
(45) Veröffentlichungstag und Bekanntmachung des Hinweises auf die Patenterteilung: **17.06.2026**
(21) Anmeldenummer: 25160319.7
(22) Anmeldetag: 26.02.2025
(51) Int. Cl.: B66F 3/35

(54) **HEBEKISSEN MIT INTEGRIERTER HUBMESSUNG**
LIFTING CUSHION WITH INTEGRATED STROKE MEASUREMENT
COUSSIN DE LEVAGE AVEC MESURE DE COURSE INTÉGRÉE

(30) Priorität: 29.02.2024 DE 102024105760
(43) Veröffentlichungstag der Anmeldung: 03.09.2025
(73) Patentinhaber: Vetter GmbH, 53909 Zülpich (DE)
(72) Erfinder: LEY, Michael, 50169 Kerpen (DE)
(74) Vertreter: Patentanwälte Bauer Vorberg Kayser

(56) Entgegenhaltungen:
- DE-A1- 102023 133 558
- US-A1- 2014 183 430
- US-A1- 2020 325 008

## Beschreibung

Die Erfindung betrifft ein Hebekissen zum Heben einer Last, wobei das Hebekissen von einem flachen Zustand zum Unterlegen unter die Last in einen aufgeblasenen Zustand zum Heben der Last aufblasbar ausgebildet ist.

Aus US 2014/0183430 A1 ist eine transportierbare Hebevorrichtung bekannt. Die entsprechende Hebevorrichtung umfasst eine Wasserstoffgasversorgungseinheit zur Bereitstellung von Wasserstoffgas, welches in einer Wasserstoffspeicherlegierung absorbiert ist, durch Erhitzen der Wasserstoffspeicherlegierung mittels einer Wärmequelle, sowie eine Betätigungseinheit, welche sich durch den Druck des von der Wasserstoffgasversorgungseinheit bereitgestellten Wasserstoffgases ausdehnt, um ein Objekt anzuheben. Die Offenbarung dieses Dokuments bildet den Oberbegriff von Anspruch 1.

Ferner sind Hebekissen zum Heben einer Last über einem Untergrund hinlänglich aus dem Stand der Technik bekannt. Sie weisen ein veränderliches Innenvolumen auf, welches durch Befüllen mit einem Druckmedium, wie beispielsweise Druckluft, erheblich vergrößert werden kann. Durch das Vergrößern des Innenvolumens können auf dem Hebekissen aufliegende Lasten angehoben werden. Solche Hebekissen sind in der Regel so aufgebaut, dass eine Blase aus vulkanisiertem Gummimaterial das veränderliche Innenvolumen umhüllt. Die Blase kann durch eine Armierungsschicht in Richtung einer äußeren Umgebung geschützt sein. Um das Hebekissen mit Druckmedium zu befüllen, ist zudem ein Ventilanschluss vorgesehen, der eine durchgehende Verbindung von der Umgebung bis in das veränderliche Innenvolumen der Blase zum Aufblasen des Hebekissens mit Luft bzw. auch zum Ablassen der Luft hieraus bereitstellen kann.

Hebekissen sind je nach Größe in der Lage, Lasten von mehreren Tonnen über mehrere Dezimeter oder Meter anzuheben. Dabei können beispielsweise Fahrzeuge, Maschinen, Betonbauteile, Trümmerteile von Gebäuden oder dergleichen angehoben werden. Zum Heben der Last wird ein solches Hebekissen in einem flachen, nicht aufgeblasenen Zustand unter die Last gelegt und anschließend üblicherweise mit Druckluft aufgeblasen. Dabei dehnt sich das Hebekissen aus und gewinnt an Höhe bzw. Dicke. Wenn das Hebekissen Kontakt zu der Last hat, hebt das Hebekissen die Last an. Die beschriebene Dickenänderung bzw. Höhenänderung des Hebekissens beim Aufblasen kann auch als Hub des Hebekissens bezeichnet werden.

Hebekissen können auch dazu genutzt werden Lasten schräg anzuheben, seitlich zu verschieben oder Bauteile auseinander zu spreizen. Praktische Anwendungsfälle sind beispielsweise das Anheben von Fahrzeugen, das Anheben von Bestandteilen zusammengestürzter Gebäude, insbesondere Betonteilen, oder das seitliche Verschieben von Lasten, sowie das Aufspreizen von verklemmten Fahrzeugtüren oder Fahrzeugteilen nach Unfällen. Das schräge Anheben, seitliche Verschieben oder Auseinanderspreizen erfolgt dabei analog zum in der Anmeldung vornehmlich beschriebenen Heben einer Last in vertikaler Richtung, so dass das Heben der Last in der vorliegenden Anmeldung stets stellvertretend auch für die anderen Anwendungen zu verstehen ist.

Beim Aufblasen des Hebekissens bilden sich je nach Aufbau des Hebekissens in der Regel zwei gegenüberliegende gewölbte Wandungen aus. Eine der beiden Wandungen ist in Richtung der Last herausgewölbt, und die zweite Wandung des Hebekissens ist in Richtung des Untergrunds herausgewölbt.

Durch die beiden gewölbten Wandungen verformt sich das Hebekissen beim Aufblasen ausgehend von seinem flachen Zustand in Richtung eines runden bzw. kugelartigen Zustands. Zur Überwachung dieses Aufblas-Prozesses sind zum einen der Druck im Hebekissen und zum anderen die Höhe des Hebekissens bzw. dessen Hub von Interesse. Wird der Druck zu groß, kann das Hebekissen reißen oder platzen. Wird die Höhe des Hebekissens zu groß, kann das Hebekissen zu rund werden und möglicherweise unter der Last herausrollen. Zudem sind der Druck und der Hub voneinander abhängige Größen, so dass mithilfe dieser beiden Größen auf den Zustand und die Belastung des Hebekissens geschlossen werden kann.

Der Hub kann von besonderem Interesse sein, wenn das Heben der Last genau beobachtet werden soll. Wenn beispielsweise eine Last nur abgestützt und nicht angehoben werden soll, oder die Last nur langsam und kontrolliert um einen bestimmten Hub angehoben werden soll.

Bislang wird der Hub von Hebekissen beim Heben von Lasten lediglich manuell erfasst, beispielsweise durch wiederholte händische Messung mit einem Zollstock zwischen dem Untergrund und der Last. Solche Messungen sind sehr ungenau und gleichzeitig umständlich in ihrer Durchführung.

Daher ist es die Aufgabe der Erfindung, ein Hebekissen und ein Verfahren zur Verfügung zu stellen, welches die Bestimmung des Hubs des Hebekissens optimiert.

Diese Aufgabe wird durch die Gegenstände und Verfahren mit den Merkmalen der unabhängigen Ansprüche gelöst. Weitere, besonders vorteilhafte Ausgestaltungen der Erfindung offenbaren die jeweiligen abhängigen Ansprüche sowie die nachfolgende Beschreibung.

Es ist darauf hinzuweisen, dass die in den Ansprüchen einzeln aufgeführten Merkmale in beliebiger, technisch sinnvoller Weise miteinander kombiniert werden können (auch über Kategoriegrenzen, beispielsweise zwischen Verfahren und Vorrichtung, hinweg) und weitere Ausgestaltungen der Erfindung aufzeigen. Die Beschreibung charakterisiert und spezifiziert die Erfindung insbesondere im Zusammenhang mit den Figuren zusätzlich.

Es sei ferner darauf hingewiesen, dass eine hierin verwendete, zwischen zwei Merkmalen stehende und diese miteinander verknüpfende Konjunktion "und/oder" stets so auszulegen ist, dass in einer ersten Ausgestaltung des erfindungsgemäßen Gegenstands lediglich das erste Merkmal vorhanden sein kann, in einer zweiten Ausgestaltung lediglich das zweite Merkmal vorhanden sein kann und in einer dritten Ausgestaltung sowohl das erste als auch das zweite Merkmal vorhanden sein können.

Gemäß der vorliegenden Erfindung ist das Hebekissen zum Heben einer Last ausgebildet, wobei das Hebekissen von einem flachen Zustand zum Unterlegen unter die Last durch Vergrößerung eines vom Hebekissen eingeschlossenen Innenvolumens in einen aufgeblasenen Zustand zum Heben der Last aufblasbar ausgebildet ist. Das Hebekissen weist eine erste Wandung mit einer der Last zugewandten ersten Hebefläche und mit einer dem Innenvolumen zugewandten ersten Hebekissen-Innenfläche auf. Das Hebekissen weist zudem eine der ersten Wandung gegenüberliegend angeordnete zweite Wandung mit einer der Last abgewandten zweiten Hebefläche und mit einer dem Innenvolumen zugewandten zweiten Hebekissen-Innenfläche auf. Das Hebekissen zeichnet sich dadurch aus, dass es eine Messeinrichtung mit einem Abstandssensor zur Bestimmung eines Hubs des Hebekissens aufweist, wobei die Messeinrichtung derart eingerichtet ist, dass zur Bestimmung des Hubs ein Abstand zwischen der ersten Hebekissen-Innenfläche und der zweiten Hebekissen-Innenfläche durch den Abstandssensor erfasst wird.

Das Hebekissen weist ein veränderliches Innenvolumen zum Befüllen mit einem Druckmedium, insbesondere Druckluft, zum Vergrößern des veränderlichen Innenvolumens auf. Das Hebekissen ist zum Heben von Lasten eingerichtet. Dazu kann das Hebekissen eine Blase aufweisen, wobei die Blase das veränderliche Innenvolumen einschließt. Insbesondere ist die Blase aus vulkanisiertem Gummimaterial oder homogenem Rohgummi hergestellt.

Die Blase kann von einer Armierungsschicht umgeben sein, die in Richtung einer Umgebung außen um die innenliegende Blase herum angeordnet ist. Zur Umgebung gehören etwa der Untergrund und die Last. Die Armierungsschicht kann zum einen dazu dienen, die Blase vor Beschädigungen durch den Kontakt mit der Last oder dem Untergrund zu schützen, und zum anderen kann die Armierungsschicht dazu dienen, die Blase zu verstärken, damit die Blase beispielsweise in der Lage ist höhere Drücke und höhere Lasten aufzunehmen.

Es kann vorgesehen sein, dass die Armierungsschicht und die innenliegende Blase stoffschlüssig miteinander verbunden sind, insbesondere gemeinsam vulkanisiert sind.

Es kann vorgesehen sein, dass die Armierungsschicht in die Blase integriert ist, so dass keine gesonderte innenliegende Blase notwendig ist. Mit anderen Worten ist die Blase durch eine integrierte Armierungsschicht verstärkt.

Die Armierungsschicht kann als eine Gewebeschicht beispielsweise aus Kevlar ausgebildet sein.

Das Hebekissen wird in einem flachen Zustand, in welchem das Hebekissen nicht oder nur teilweise aufgeblasen ist, unter die Last untergelegt. Ob oder wie weit dabei das Hebekissen aufgeblasen ist, spielt eine untergeordnete Rolle. Das Hebekissen muss beim Unterlegen lediglich flach genug sein, um in einem Spalt oder einem Freiraum zwischen der Last und dem Untergrund angeordnet werden zu können. Anschließend an das Unterlegen unter die Last wird das Hebekissen aufgeblasen bzw. weiter aufgeblasen.

Wenn das Hebekissen nicht aufgeblasen ist, befindet es sich in einem nicht-aufgeblasenen Zustand, welcher auch als Grundzustand oder flacher Zustand bezeichnet werden kann. In dem nicht-aufgeblasenen Zustand kann das Hebekissen als flacher Quader, flacher Würfel, flaches Prisma oder flacher Zylinder jeweils mit geringer Höhe ausgebildet sein. Eine geringe Höhe bzw. flach bedeutet in diesem Zusammenhang, dass die Höhe um ein Vielfaches kleiner ist als die anderen Abmessungen des Hebekissens, wie beispielsweise eine Breite und eine Länge, oder ein Durchmesser. Bei einer quaderförmigen Grundform des Hebekissens im nicht-aufgeblasenen Zustand kann ein Querschnitt des Hebekissens im aufgeblasenen Zustand elliptisch oder kreisförmig ausgebildet sein. Der Querschnitt verläuft bei dieser Betrachtung beispielsweise durch einen minimalen Durchmesser des Hebekissens im aufgeblasenen Zustand.

Beim Aufblasen des Hebekissens bilden sich je zwei gegenüberliegende gewölbte Wandungen aus. Die erste der beiden Wandungen ist in Richtung der Last herausgewölbt und bildet eine der Last zugewandte und konvex ausgeformte Hebefläche aus. Die andere Seite der ersten Wandung ist in Richtung des Innenvolumens gewandt und ist konkav ausgeformt.

Die zweite Wandung des Hebekissens ist in Richtung des Untergrunds herausgewölbt und bildet eine der Last abgewandte und konvex ausgeformte Hebefläche aus. Die andere Seite der zweiten Wandung ist in Richtung des Innenvolumens gewandt und ist konkav ausgeformt.

Durch die beiden gewölbten Wandungen verformt sich das Hebekissen beim Aufblasen ausgehend von seinem flachen Zustand in Richtung eines runden bzw. kugelartigen Zustands.

Die beiden Wandungen sind im Wesentlichen durch einen flexiblen Werkstoff, wie zum Beispiel Gummi, gebildet, damit sich das Hebekissen entsprechend aufblasen lässt und sich dabei verformen kann. Die Wandungen können aber auch Bereiche aus festem Werkstoff umfassen, wie beispielsweise die später in der Anmeldung beschriebenen Flansche.

Die Hebekissen können je nach Größe verschieden hohe Lasten heben. Praktische Versuche haben ergeben, dass ein Hebekissen mit einer quadratischen Grundform, also im nicht aufgeblasenen Zustand, mit einer Breite und Länge von jeweils 14 cm eine Last von etwa 1,3 t heben kann. Bei einer Breite und Länge von 32 cm können etwa 10 t angehoben werden, bei 61 cm etwa 40 t, bei 86 cm etwa 80 t, bei 95 cm etwa 100 t. Diese Abmessungen entsprechen in ihrer Größenordnung den üblichen Größen der hier diskutierten Hebekissen sowie der Größenordnung der üblichen Lasten, die gehoben werden können.

Wesentlich für die Erfindung ist, dass das Hebekissen eine Messeinrichtung umfasst, mithilfe derer der Hub des Hebekissens bestimmt werden kann. Dazu weist die Messeinrichtung einen Abstandssensor auf, der derart eingerichtet ist, dass er einen Abstand zwischen der ersten Hebekissen-Innenfläche und der zweiten Hebekissen-Innenfläche erfasst. Mithilfe des Abstands zwischen den beiden Hebekissen-Innenflächen kann dann der Hub und/oder die Höhe des Hebekissens bestimmt werden.

Der Abstandssensor ist dazu entweder an der ersten Hebekissen-Innenfläche angeordnet oder an der zweiten Hebekissen-Innenfläche. Der Abstand wird ausgehend vom Abstandssensor zu der gegenüberliegenden Hebekissen-Innenfläche hin gemessen. Der Abstandssensor kann auf der Hebekissen-Innenfläche angeordnet sein, oder aber in der Hebekissen-Innenfläche bzw. in einer der Wandungen integriert sein. Der Abstandssensor kann insbesondere derart in der Hebekissen-Innenfläche integriert sein, dass dieser bündig zur Hebekissen-Innenfläche angeordnet ist.

Grundsätzlich kann der Abstandssensor an jeder beliebigen Stelle der Hebekissen-Innenfläche angeordnet sein. Es bietet sich jedoch insbesondere an, dass der Abstandssensor mittig, das heißt in der geometrischen Mitte einer der Hebekissen-Innenflächen angeordnet ist, und den Abstand zur geometrischen Mitte der gegenüberliegenden Hebekissen-Innenfläche erfasst.

Die Höhe des Hebekissens kann durch einen Abstand der beiden Hebeflächen des Hebekissens, vorzugsweise durch den Abstand von den beiden Scheitelpunkten der konvexen Hebeflächen, oder den Abstand von den beiden Scheitelpunkten der konkaven Hebekissen-Innenflächen, bestimmt werden. Die Höhe des Hebekissens kann aber auch durch den Abstand zwischen der Last und dem Untergrund bestimmt werden.

Der Hub des Hebekissens ist die Differenz aus einer tatsächlichen Höhe des Hebekissens und einer Referenzhöhe des Hebekissens. Die Referenzhöhe kann beispielsweise eine minimale Höhe des Hebekissens sein, oder eine Höhe zu einem bestimmten Zeitpunkt, beispielsweise zu Beginn des Aufblasens des Hebekissens, oder zu Beginn des Hebens der Last, oder bei Erstkontakt des Hebekissens zu der Last.

Die Höhe des Hebekissens kann unmittelbar bestimmt werden, indem der Sensor direkt die Höhe des Hebekissens erfasst bzw. ausgibt.

Die Höhe kann aber auch mittelbar erfasst werden. Das bedeutet, dass der erfasste Abstand des Abstandssensors in die Höhe des Hebekissens umgerechnet werden muss. Erfasst der Abstandssensor beispielsweise den Abstand der beiden Scheitelpunkte der konkaven Hebekissen-Innenflächen, kann die Höhe durch Addition der Dicken der Wandungen des Hebekissens berechnet werden.

Wird der Abstand der beiden Hebekissen-Innenflächen an einer anderen Stelle als den Scheitelpunkten durch den Sensor erfasst, kann der Abstand der Scheitelpunkte beispielsweise durch Extrapolation des erfassten Abstands bestimmt werden.

Es ist auch möglich den Hub unmittelbar zu bestimmen, indem lediglich die Änderung des Abstands der Hebekissen-Innenflächen von dem Abstandssensor erfasst wird. Dazu kann der Abstandssensor zu einem beliebigen Zeitpunkt einen Referenzwert für den Abstand ermitteln (beispielsweise zu Beginn des Hebens der Last, oder im flachen Zustand des Hebekissens, oder beim Einschalten der Messeinrichtung), und anschließend lediglich die Änderung des Abstands bezogen auf den Referenzwert ausgeben. Mit anderen Worten kann der vom Abstandssensor erfasste Abstand zu einem beliebigen Zeitpunkt genullt werden, so dass anschließend nur noch die Änderung des Abstands erfasst wird, wobei diese Änderung dann dem Hub entspricht.

Findet die Erfassung des Abstands zwischen den Scheitelpunkten der konkaven Innenflächen statt, entspricht die erfasste Änderung des Abstands in der Regel unmittelbar dem Hub des Hebekissens. Findet die Erfassung des Abstands an einer anderen Stelle der Hebekissen-Innenflächen statt, kann der erfasste Abstand extrapoliert und/oder umgerechnet werden, um die Änderung des Abstands zwischen den Scheitelpunkten der Hebekissen-Innenfläche, also den Hub, zu erhalten.

Vorteilhafte Ausgestaltungen und Varianten der Erfindung ergeben sich aus den Unteransprüchen und der nachfolgenden Beschreibung. Die in den Unteransprüchen einzeln aufgeführten Merkmale können in beliebiger, technisch sinnvoller Weise miteinander als auch mit den in der nachfolgenden Beschreibung näher erläuterten Merkmale kombiniert werden und andere vorteilhafte Ausführungsvarianten der Erfindung darstellen.

In einer Ausgestaltung des Hebekissens ist der Abstandssensor als ein Radar-Abstandssensor, ein optischer Abstandssensor, ein induktiver Abstandssensor, oder ein Ultraschall-Abstandssensor ausgebildet.

Optische Abstandssensoren können insbesondere Laserstrahlen zur Messung nutzen.

In einer weiteren Ausgestaltung des Hebekissens umfasst die Messeinrichtung einen Energiespeicher, insbesondere einen wiederaufladbaren Energiespeicher, zur Energieversorgung des Abstandssensors. Die Messeinrichtung und der Abstandssensor benötigen elektrische Energie. Diese kann aus einem in dem Hebekissen angeordneten Energiespeicher stammen. Der Energiespeicher kann als Batterie oder als wiederaufladbarer Akkumulator ausgebildet sein. Der Energiespeicher kann austauschbar oder fest mit der Messeinrichtung oder dem Hebekissen verbunden sein. Ein solcher in das Hebekissen integrierter Energiespeicher hat den Vorteil, dass das Hebekissen nicht an eine externe elektrische Energiequelle angeschlossen werden muss.

Es ist von Vorteil, wenn der Energiespeicher wiederaufladbar eingerichtet ist, damit dieser nicht ausgetauscht werden muss, wenn der Energiespeicher leer ist. Daher weist das Hebekissen insbesondere eine elektrische Anschlussbuchse auf, über die der wiederaufladbare Energiespeicher aufladbar ist.

Alternativ oder ergänzend dazu kann über die elektrische Anschlussbuchse die Messeinrichtung direkt mit Energie versorgt werden. Bei der direkten Versorgung kann der Energiespeicher entfallen oder lediglich im Bedarfsfall, wenn also keine elektrische Energie über die Anschlussbuchse von Extern bereitgestellt wird, die Messeinrichtung mit elektrischer Energie versorgen.

In einer weiteren Ausgestaltung des Hebekissens umfasst die Messeinrichtung einen Beschleunigungssensor, der eine auf die Messeinrichtung wirkende Beschleunigung erfasst. Ein solcher Sensor kann der weiteren Analyse des Zustands des Hebekissens dienen.

In einer weiteren Ausgestaltung des Hebekissens umfasst die Messeinrichtung einen Drucksensor, der den Druck im Innenvolumen des Hebekissens erfasst. Wie eingangs erwähnt, hängen der Druck und der Hub des Hebekissens unmittelbar zusammen. Je höher der Druck ist, desto größer ist in der Regel auch der Hub des Hebekissens. Auch die Höhe der Last hat einen direkten Einfluss auf den Druck und den Hub des Hebekissens. Je höher die Last ist, desto höher ist der Druck im Hebekissen und desto geringer ist der Hub des Hebekissens. Somit kann der Zustand des Hebekissens mithilfe eines Drucksensors genauer bestimmt werden. Mithilfe des von dem Drucksensor erfassten Drucks im Hebekissen in Kombination mit dem Hub bzw. der Höhe des Hebekissens lassen sich zudem Rückschlüsse auf die Höhe der Last ziehen.

In einer weiteren Ausgestaltung des Hebekissens umfasst die Messeinrichtung einen Temperatursensor, der die Temperatur im Innenvolumen des Hebekissens erfasst. Mithilfe der Temperatur kann der Zustand der Druckluft innerhalb des Hebekissens besser eingeschätzt werden, da auch Druck und Temperatur bei Gasen in direktem Zusammenhang stehen. Beispielsweise können mithilfe der Temperatur im Hebekissen Rückschlüsse auf zu schnelles Komprimieren bzw. Expandieren der Druckluft im Hebekissen getroffen werden.

In einer weiteren Ausgestaltung des Hebekissens umfasst die Messeinrichtung einen Höhensensor, der die Höhe der Messeinrichtung über dem Meeresspiegel erfasst. Ein solcher Höhensensor kann beispielsweise den Druck der Umgebung des Hebekissens, also den atmosphärischen Druck, erfassen und so die Höhe der Messeinrichtung über dem Meeresspiegel bestimmen. Die Höhe über dem Meeresspiegel lässt wiederum Rückschlüsse auf die Dichte der Luft zu, so dass der Aufblas-Prozess des Hebekissens optimiert werden kann. Beispielsweise kann die Leistung eines Kompressors zum Aufblasen des Hebekissens entsprechend der Höhe über dem Meeresspiegel angepasst werden.

In einer weiteren Ausgestaltung des Hebekissens umfasst die Messeinrichtung einen Neigungssensor, der die Neigung der Messeinrichtung erfasst. Die Neigung des Hebekissens kann beispielsweise die Neigung einer Referenzfläche des Hebekissens relativ zu einer Senkrechten sein, oder die Neigung einer Mittellinie des Hebekissens relativ zu einer Senkrechten sein, oder die Neigung einer Symmetrieachse des Hebekissens relativ zu einer Senkrechten. Auf diese Weise kann die Absolute Neigung des Hebekissens bestimmt werden.

Es ist auch denkbar, dass die Neigung nicht relativ zu einer Senkrechten, sondern relativ zu einer Normalen des Untergrunds erfasst wird. Auf diese Weise kann die Neigung des Hebekissens relativ zum Untergrund bestimmt werden.

In einer weiteren Ausgestaltung des Hebekissens ist der Abstandssensor an die erste Hebekissen-Innenfläche oder die zweite Hebekissen-Innenfläche angebunden. Dazu kann der Abstandssensor bündig in eine der Hebekissen-Innenflächen eingelassen sein, oder auf einer der Hebekissen-Innenflächen angeordnet sein. Der Abstandssensor erfasst dann ausgehend von der Hebekissen-Innenfläche, an die der Abstandssensor angebunden ist, den Abstand zur gegenüberliegenden anderen Hebekissen-Innenfläche. Die direkte Anbindung des Abstandssensors an eine der Hebekissen-Innenflächen hat den Vorteil, dass der Abstandssensor den Bewegungen und Verformungen der Hebekissen-Innenfläche, an die er angebunden ist, direkt folgt und so sehr genau den Abstand zur gegenüberliegenden Hebekissen-Innenfläche bestimmt werden kann.

In einer weiteren Ausgestaltung des Hebekissens umfasst die erste Hebekissen-Innenfläche oder die zweite Hebekissen-Innenfläche eine Referenzfläche, mithilfe derer der Abstandssensor den Abstand zwischen der ersten Hebekissen-Innenfläche und der zweiten Hebekissen-Innenfläche bestimmt.

Eine solche Referenzfläche kann je nach verwendetem Messprinzip des Abstandssensors die Messung begünstigen. Beispielsweise kann die Referenzfläche eben ausgebildet sein.

Es ist auch denkbar, dass die Referenzfläche eine korrespondierend zu dem Messprinzip des Abstandssensors reflektierende Oberfläche aufweist. Insbesondere kann eine entsprechende Farbe und/oder eine entsprechende Oberflächenstruktur der Referenzfläche die Messung des Abstandssensors begünstigen.

Die Referenzfläche ist insbesondere auf der Hebekissen-Innenfläche angeordnet, die der Hebekissen-Innenfläche mit dem Abstandssensor gegenüberliegend angeordnet ist.

In einer weiteren Ausgestaltung des Hebekissens ist ein Messgehäuse mit der in dem Messgehäuse angeordneten Messeinrichtung an die erste Hebekissen-Innenfläche oder die zweite Hebekissen-Innenfläche angebunden. Das Messgehäuse ist dazu eingerichtet die einzelnen Komponenten der Messeinrichtung, wie beispielsweise den Abstandssensor und den Energiespeicher, aufzunehmen.

Das Messgehäuse ist insbesondere derart eingerichtet, dass es die Messeinrichtung vor mechanischen Beschädigungen schützt. Beispielsweise könnte die Messeinrichtung zwischen den beiden Hebekissen-Innenflächen eingeklemmt werden, wenn sich das Hebekissen im flachen Zustand befindet, oder wenn die Last zu groß ist und sich die Hebekissen-Innenflächen berühren. In diesen Fällen schützt das Messgehäuse die Messeinrichtung vor ungewollten mechanischen Einwirkungen.

Insbesondere ist das Messgehäuse mittig an die erste Hebekissen-Innenfläche oder die zweite Hebekissen-Innenfläche angebunden. Mittig bedeutet in diesem Zusammenhang, dass das Messgehäuse beispielsweise in der geometrischen Mitte der Hebekissen-Innenfläche angeordnet ist, oder beispielsweise im Scheitelpunkt der konkaven Hebekissen-Innenfläche.

In einer weiteren Ausgestaltung des Hebekissens umfasst die erste Wandung einen integrierten ersten Flansch. Vorzugsweise bildet eine erste Flansch-Außenfläche des ersten Flansches einen Teil der ersten Hebefläche aus. Weiter vorzugsweise bildet eine erste Flansch-Innenfläche des ersten Flansches einen Teil der ersten Hebekissen-Innenfläche aus.

Alternativ oder ergänzend weist die zweite Wandung einen integrierten zweiten Flansch aufweist. Vorzugsweise bildet eine zweite Flansch-Außenfläche des zweiten Flansches einen Teil der zweiten Hebefläche aus. Weiter vorzugsweise bildet eine zweite Flansch-Innenfläche des zweiten Flansches einen Teil der zweiten Hebekissen-Innenfläche aus.

Die Flansche sind also insbesondere in die jeweilige Wandung des Hebekissens integriert, so dass die jeweiligen Flansch-Außenseiten und Flansch-Innenseiten zu den Hebeflächen und den Hebekissen-Innenflächen fluchtend angeordnet sind.

Der Abstand der beiden Hebekissen-Innenflächen kann bei einem Hebekissen mit zwei Flanschen zwischen den beiden Flansch-Innenflächen bestimmt werden, insbesondere wenn die beiden Flansch-Innenflächen parallel zueinander angeordnet sind. Die erste Flansch-Innenfläche kann also insbesondere gegenüberliegend und parallel zur zweiten Flansch-Innenfläche in dem Hebekissen angeordnet sein.

Die Flansche sind als Festkörper ausgebildet, also beispielsweise aus Metall, Aluminium oder Kunststoff hergestellt. Die Flansche können die Anbindung des Hebekissens an die Last und den Untergrund verbessern, indem sie eine feste und insbesondere ebene Auflagefläche für die Last bzw. für den Untergrund bieten.

In einer weiteren Ausgestaltung des Hebekissens umfasst der erste Flansch oder der zweite Flansch eine Mess-Aufnahme für die Messeinrichtung, wobei die Messeinrichtung innerhalb der Mess-Aufnahme angeordnet ist. Eine Anordnung der Messeinrichtung in einem der Flansche bietet sich an, da diese als Festkörper ausgeführt sind, so dass sich eine Befestigung der Messeinrichtung an oder in den Flanschen leicht umsetzen lässt.

Die Mess-Aufnahme kann als Aussparung im Flansch ausgebildet sein, so dass die Messeinrichtung und insbesondere der Abstandssensor nicht über die Hebekissen-Innenfläche hinausragt. Auf diese Weise kann eine mechanische Beschädigung der Messeinrichtung verhindert werden, wenn die Hebekissen-Innenflächen, beispielsweise im flachen Zustand des Hebekissens, aufeinander aufliegen.

In einer weiteren Ausgestaltung des Hebekissens ist das Messgehäuse mit der Messeinrichtung an der ersten Flansch-Innenfläche oder der zweiten Flansch-Innenfläche angeordnet. Eine solche Anordnung bietet sich an, da die Befestigung des Messgehäuses an einem der Flansche deutlich einfacher erfolgen kann als an der ansonsten flexiblen Wandung des Hebekissens.

Auch die Referenzfläche kann als ein Teil der ersten Flansch-Innenfläche oder als ein Teil der zweiten Flansch-Innenfläche ausgebildet sein. Eine solche Anordnung bietet sich insbesondere dann an, wenn der Abstandssensor den Abstand zwischen den beiden Flansch-Innenflächen erfasst.

In einer weiteren Ausgestaltung des Hebekissens ist die erste Flansch-Innenfläche mittig zu der ersten Hebekissen-Innenfläche angeordnet, und/oder die zweite Flansch-Innenfläche mittig zu der zweiten Hebekissen-Innenfläche angeordnet. Eine solche mittige Anordnung meint in diesem Zusammenhang, dass die jeweilige Flansch-Innenfläche beispielsweise in der geometrischen Mitte der Hebekissen-Innenfläche angeordnet ist. Die Flansch-Innenflächen können auch auf der Mittellinie oder Symmetrieachse des Hebekissens angeordnet sein.

In einer weiteren Ausgestaltung des Hebekissens weist der erste Flansch und/oder der zweite Flansch eine Verbindungs-Aufnahme für ein mechanisches Verbindungselement auf, wobei mithilfe des mechanischen Verbindungselements zwei aufeinander gestapelte Hebekissen über einander zugewandt angeordnete Flansche mechanisch miteinander verbunden werden können.

Wird mehr als ein Hebekissen zum Heben der Last eingesetzt, können die Hebekissen aufeinander gestapelt werden. Um einem solchen Stapel aus Hebekissen mehr Stabilität zu verleihen, können die Hebekissen mithilfe von mechanischen Verbindungselementen miteinander verbunden werden. Dazu müssen in dem Stapel benachbarte Hebekissen jeweils eine Verbindungs-Aufnahme aufweisen, und die Verbindungs-Aufnahmen einander zugewandt angeordnet sein. Die einander zugewandten Verbindungs-Aufnahmen können dann über ein mechanisches Verbindungselement miteinander verbunden werden.

Ein solches mechanisches Verbindungselement kann beispielsweise ein Zapfen sein, der an seinen beiden Enden jeweils formschlüssig mit einer der Verbindungs-aufnahmen verbunden werden kann. Auf diese Weise können zwei benachbarte Hebekissen über den Zapfen mechanisch miteinander verbunden werden.

Die Erfindung betrifft auch ein Verfahren zur Bestimmung eines Hubs eines Hebekissens, wobei das Hebekissen von einem flachen Zustand zum Unterlegen unter eine Last durch Vergrößerung eines vom Hebekissen eingeschlossenen Innenvolumens in einen aufgeblasenen Zustand zum Heben der Last aufblasbar ausgebildet ist, wobei das Hebekissen eine erste Wandung mit einer dem Innenvolumen zugewandten ersten Hebekissen-Innenfläche aufweist, und wobei das Hebekissen eine der ersten Wandung gegenüberliegend angeordnete zweite Wandung mit einer dem Innenvolumen zugewandten zweiten Hebekissen-Innenfläche aufweist.

Das Verfahren umfasst wenigstens die folgenden Schritte:
- Veränderung des vom Hebekissen eingeschlossenen Innenvolumens durch Aufblasen mit Druckmedium oder Ablassen von Druckmedium;
- Erfassen eines Abstands der ersten Hebekissen-Innenfläche zu der zweiten Hebekissen-Innenfläche vor und nach der Veränderung des Innenvolumens;
- Bestimmen des Hubs des Hebekissens unter Berücksichtigung der erfassten Abstände.

Statt des Hubs kann auch lediglich die Höhe des Hebekissens bestimmt werden.

Die vorliegende Erfindung wird nachfolgend anhand von Ausführungsbeispielen unter Bezugnahme auf die beigefügten Figuren eingehend erläutert. Es zeigen:
- Figur 1: ein Hebekissen zum Heben einer Last in einem flachen, nicht aufgeblasenen Zustand, mit einer Messeinrichtung zur Bestimmung eines Hubs des Hebekissens,
- Figur 2: das Hebekissen aus Fig. 1 in einer Schnittdarstellung,
- Figur 3: das Hebekissen aus Fig. 1 in einer weiteren Schnittdarstellung,
- Figur 4: einen vergrößerten Ausschnitt des Bereichs der Messeinrichtung aus Fig. 3,
- Figur 5: eine weitere Ausführungsform eines Hebekissens, mit einer alternativ angeordneten Messeinrichtung,
- Figur 6: eine weitere Ausführungsform eines Hebekissens, mit einem Referenzbauteil für den Abstandssensor.

In den Figuren bezeichnen - soweit nicht anders angegeben - gleiche Bezugszeichen gleiche oder einander entsprechende Komponenten mit gleicher Funktion.

Figur 1 zeigt ein Hebekissen 1 zum Heben einer Last in einem flachen Zustand, also einem nicht-aufgeblasenen Zustand. Das Hebekissen 1 weist eine innerhalb des Hebekissens 1 angeordnete Messeinrichtung 10 zur Bestimmung eines Hubs des Hebekissens 1 auf, so dass diese in Fig. 1 nicht zu sehen ist.

Das Hebekissen 1 kann in dem in Fig. 1 dargestellten flachen Zustand unter die Last untergelegt werden. Zum Heben der Last wird das Hebekissen 1 in einen aufgeblasenen Zustand gebracht. Im flachen Zustand ist eine Höhe des Hebekissens 1 um ein Vielfaches geringer als die Höhe im aufgeblasenen Zustand.

Das Hebekissen 1 schließt ein Innenvolumen 2 ein, welches durch Befüllen mit einem Druckmedium, wie beispielsweise Druckluft, vergrößert werden kann. Durch das Vergrößern des Innenvolumens 2 vergrößert sich die Höhe des Hebekissens 1, so dass eine auf dem Hebekissen 1 aufliegende Last angehoben werden kann.

Das Hebekissen 1 weist zur Vergrößerung des Innenvolumens 2 ein Ventil 9 auf, über welches dem Hebekissen 1 das Druckmedium zugeführt werden kann. Zur Verkleinerung des Innenvolumens 2 kann über das Ventil 9 auch Druckmedium abgelassen werden.

Das Zuführen bzw. Ablassen von Druckmedium kann mithilfe einer Druckluftsteuerung erfolgen, welche in der Regel extern zum Hebekissen 1 angeordnet ist. Die Druckluftsteuerung ist mithilfe einer Druckluftverbindung über das Ventil 9 mit dem Hebekissen 1 verbunden. Es ist denkbar, dass die Druckluftsteuerung mit der Messeinrichtung 10 des Hebekissens 1 verbunden ist und mithilfe dieser die Steuerung der Druckluft anpasst und/oder regelt.

Das Innenvolumen 2 des Hebekissens 1 wird in Richtung der Last durch eine erste Wandung 3 begrenzt, und in Richtung eines Untergrunds durch eine der ersten Wandung 3 gegenüberliegend angeordnete zweite Wandung 6 begrenzt. Die erste Wandung 3 geht vorliegend in die zweite Wandung 6 über, so dass die beiden Wandungen 3 und 6 das Innenvolumen 2 umschließen.

Es können aber auch weitere Wandungen oder Elemente zwischen der ersten und der zweiten Wandung 3 und 6 angeordnet sein, die zusammen mit den Wandungen 3 und 6 das Innenvolumen umschließen. Beispielsweise kann die erste Wandung 3 über einen Nahtbereich mit der zweiten Wandung 6 verbunden sein.

Die erste Wandung 3 und die zweite Wandung 6 sind entlang einer Mittellinie M des Hebekissens 1 angeordnet. Die geometrischen Mitten der Wandungen 3 und 6 sind dabei auf der Mittellinie M angeordnet. Die Mittellinie M bildet im Wesentlichen eine Rotationssymmetrie-Achse des Hebekissens 1, wobei einzelne Elemente des Hebekissens 1, wie beispielsweise Tragegriffe oder das Ventil 9, keine Rotationssymmetrie bezüglich der Mittellinie M aufweisen.

Die Last liegt auf einer ersten Hebefläche 4 der ersten Wandung 3 auf, während der Kontakt des Hebekissens 1 zum Untergrund über eine zweite Hebefläche 7 der zweiten Wandung 6 erfolgt. Die erste Hebefläche 4 ist der zweiten Hebefläche 7 gegenüberliegend angeordnet, und die Hebeflächen 4 und 7 weisen voneinander weg.

Befindet sich das Hebekissen 1 im aufgeblasenen Zustand, weisen die beiden Wandungen 3 und 6 eine gewölbte Form auf. Die erste Wandung 3 ist dabei in Richtung der Last herausgewölbt, und die zweite Wandung 6 ist in Richtung des Untergrunds. Die beiden Hebeflächen 4 und 7 bilden sich auf diese Weise konvex aus.

Damit sich die beiden Wandungen 3 und 6 zur Vergrößerung/Verkleinerung des Innenvolumens 2 verformen können, sind diese zumindest teilweise flexibel ausgebildet. Die flexiblen Teile der Wandungen 3 und 6 sind vorzugsweise aus Gummi hergestellt und können durch ein integriertes Gewebe verstärkt sein.

Das Hebekissen 1 weist jeweils einen in der ersten Wandung 3 integrierten ersten Flansch 15 auf, und einen in der zweiten Wandung 6 integrierten zweiten Flansch 18. Der erste Flansch 15 weist eine erste Flansch-Außenfläche 16 auf, welche einen Teil der ersten Hebefläche 4 ausbildet. Der zweite Flansch 18 weist eine zweite Flansch-Außenfläche 19 auf, welche einen Teil der zweiten Hebefläche 7 ausbildet. Die Flansch-Außenflächen 16 und 19 sind jeweils bündig zu den angrenzenden anderen Teilen der Hebeflächen 4 und 7 angeordnet.

Die Flansche 15 und 18 sind jeweils mittig zu den zugehörigen Hebeflächen 4 und 7 angeordnet. Befindet sich das Hebekissen 1 in einem wenigstens teilweise aufgeblasenen Zustand, mit bereits konvex ausgeformten Hebeflächen 4 und 7, sind die Flansche 15 und 18 jeweils in den Scheitelpunkten der konvex ausgeformten Hebeflächen 4 und 7 angeordnet.

Die Flansche 15 und 18 können jeweils mit der zugehörigen Wandung 3 bzw. 6 stoffschlüssig verbunden sein, beispielsweise mithilfe eines Vulkanisierungsprozesses, insbesondere wenn ein Teil der Wandungen 3 und 6 flexibel und beispielsweise aus Gummi hergestellt sind.

Die Flansche 15 und 18 sind starr ausgebildet, so dass sich die Flansche 15 und 18 beim Aufblasen des Hebekissens 1 nicht verformen. Dies betrifft auch die Flansch-Außenflächen 16 und 19, welche Teil der entsprechenden Hebeflächen 4 und 7 sind, so dass sich diese Teile der Hebeflächen 4 und 7 beim Aufblasen des Hebekissens 1 nicht verformen, sich also auch nicht konvex ausbilden. Die Flansche 15 und 18 können beispielsweise aus Metall oder Kunststoff hergestellt sein, vorzugsweise aus Aluminium.

Die Messeinrichtung 10 ist zusammen mit dem Abstandssensor 11 innerhalb des Hebekissens 1 aus Fig. 1 angeordnet, so dass die Messeinrichtung 10 in der Fig. 1 nicht zu erkennen ist. In den nachfolgenden Schnittdarstellungen des Hebekissens 1 ist die Messeinrichtung 10 des Hebekissens 1 jedoch gut zu erkennen und wird anhand der Fig. 2 bis 4 näher beschrieben.

Fig. 2 und Fig. 3 zeigen das Hebekissen 1 aus Fig. 1 jeweils in einer Schnittdarstellung. Fig. 4 zeigt einen vergrößerten Ausschnitt des Bereichs um die Messeinrichtung 10 herum aus der Fig. 3. Die Fig. 2 bis 4 werden daher nachfolgend im Wesentlichen gemeinsam beschrieben.

In den Schnittdarstellungen ist das Innenvolumen 2 des Hebekissens 1 gut zu erkennen. Die erste Wandung 3 weist eine erste Hebekissen-Innenfläche 5 auf, und die zweite Wandung 6 weist eine zweite Hebekissen-Innenfläche 8 auf. Die erste Hebekissen-Innenfläche 5 geht in die zweite Hebekissen-Innenfläche 8 über. Das Innenvolumen 2 wird durch die beiden Hebekissen-Innenflächen 5 und 8 eingeschlossen. Die Wandungen 3 und 6 sind im Wesentlichen flexibel ausgebildet - mit Ausnahme der Teile, die durch die Flansche 15 und 18 ausgebildet sind - so dass die Wandungen 3 und 6 sich beim Aufblasen des Hebekissens 1 herauswölben. Die Hebekissen-Innenflächen 5 und 8 nehmen dabei eine konkave Form an.

Die erste Hebekissen-Innenfläche 5 umfasst eine erste Flansch-Innenfläche 17 des ersten Flansches 15, und die zweite Hebekissen-Innenfläche 8 umfasst eine zweite Flansch-Innenfläche 20 des zweiten Flansches 18. Die Flansch-Innenflächen 17 und 20 sind jeweils bündig zu den angrenzenden anderen Teilen der Hebekissen-Innenflächen 5 und 8 angeordnet.

Die erste Flansch-Innenfläche 17 ist parallel zu der zweiten Flansch-Innenfläche 20 angeordnet. Dies ist insbesondere dann der Fall, wenn das Hebekissen 1 unbelastet ist. Wird das Hebekissen 1 durch das Heben einer Last belastet, sind die Flansch-Innenflächen 17 und 20 gegebenenfalls nicht mehr parallel zueinander ausgerichtet, da die Last zu einer Neigung des ersten Flansches 15 bzw. zu einer Neigung/Verformung der ersten Wandung 3 führen kann.

Auf der ersten Hebekissen-Innenfläche 5 ist die Messeinrichtung 10 zusammen mit dem Abstandssensor 11 angeordnet. Die Messeinrichtung 10 ist zudem mittig zu der ersten Flansch-Innenfläche 17 angeordnet, und damit auch mittig zu der ersten Hebekissen-Innenfläche 5. Insbesondere ist der Abstandssensor 11 auf der Mittellinie M angeordnet und erfasst den Abstand entlang der Mittellinie M von der ersten Hebekissen-Innenfläche 5 zur zweiten Hebekissen-Innenfläche 8.

Das Vorhandensein der Flansche 15 und 18 ist nicht wesentlich. Es kommt für die Bestimmung des Hubs des Hebekissens 1 lediglich darauf an, dass der Abstandssensor 11 der Messeinrichtung 10 in einer definierten relativen Position zur ersten oder zweiten Hebekissen-Innenfläche 5 oder 8 angeordnet ist. Dies kann durch eine Integration des Abstandssensors 11 auf/in einer der Hebekissen-Innenflächen 5 oder 8 realisiert werden, oder eine Integration des Abstandssensors 11 in einer der Wandungen 3 oder 6, oder eine Integration des Abstandssensors 11 in einem der Flansche 15 oder 18, oder durch Integration des Abstandssensors 11 auf/in einer der Flansch-Innenflächen 17 oder 20.

Die Messeinrichtung 10 umfasst ein Messgehäuse 13, in welchem der Abstandssensor 11 angeordnet ist. Das Messgehäuse 13 ist über die erste Flansch-Innenfläche 17 mit dem ersten Flansch 15 verbunden, und so vorliegend an die erste Hebekissen-Innenfläche 5 angebunden.

Zum Schutz des Messgehäuses 13, der Messeinrichtung 10, und/oder des Abstandssensors 11 kann ein mechanischer Anschlag (in den vorliegend dargestellten Ausführungsbeispielen nicht dargestellt) an einem oder beiden der Flansche 15 oder 18 vorgesehen sein, welcher verhindert, dass das Messgehäuse 13, die Messeinrichtung 10, und/oder der Abstandssensor 11 zwischen den beiden Flansch-Innenflächen 17 und 20 eingeklemmt werden. Dazu ist der Anschlag derart eingerichtet, dass die Flansch-Innenflächen 17 und 20 im nicht-aufgeblasenen Zustand des Hebekissens 1 durch den Anschlag beabstandet sind.

Es ist aber auch zielführend, wenn das Messgehäuse 13 selbst entsprechend stabil ausgeführt ist, so dass kein gesonderter mechanischer Anschlag vorgesehen sein muss, da das Messgehäuse 13 den mechanischen Belastungen durch das Einklemmen zwischen den Flanschen 15 und 18 standhalten kann.

Das Messgehäuse 13 kann aus Kunststoff oder Metall, vorzugsweise aus Aluminium ausgeführt sein.

Der Abstandssensor 11 ist grundsätzlich derart eingerichtet, dass dieser einen Abstand der ersten Hebekissen-Innenfläche 5 zur zweiten Hebekissen-Innenfläche 8 erfasst. In der dargestellten Ausführungsform entspricht dieser Abstand dem Abstand zwischen der ersten Flansch-Innenfläche 17 und der zweiten Flansch-Innenfläche 20 entlang der Mittellinie M.

Sofern keine Flansche 15 und 18 am Hebekissen 1 vorhanden sind, kann beispielsweise auch der Abstand der beiden Scheitelpunkte der konkaven Hebekissen-Innenflächen 5 und 8 vom Abstandssensor 11 erfasst werden.

Es ist grundsätzlich unerheblich, ob der Abstandssensor 11 an der ersten oder der zweiten Hebekissen-Innenfläche 5 oder 8 angeordnet ist, oder ob dieser direkten Kontakt zu einer der beiden Hebekissen-Innenflächen 5 oder 8 aufweist. Entscheidend ist, dass der Abstandssensor 11 relativ zu einer der beiden Hebekissen-Innenflächen 5 oder 8 angeordnet ist, sowie auf eine Art und Weise den Abstand zur gegenüberliegenden Hebekissen-Innenfläche 5 oder 8 erfasst.

Der Abstandssensor 11 kann je nach Messprinzip Radarstrahlen, Ultraschall, Lichtstrahlen, Laserstrahlen oder dergleichen gerichtet auf die gegenüberliegende Hebekissen-Innenfläche 5 oder 8 aussenden und so den Abstand zwischen der ersten und der zweiten Hebekissen-Innenfläche 5 und 8 bestimmen. In dem Messgehäuse 13 kann dazu eine Messöffnung vorgesehen sein, durch welche der Abstandssensor 11 eine freie Messstrecke ohne optische Hindernisse zur gegenüberliegenden Hebekissen-Innenfläche 5 oder 8 zur Verfügung hat.

Wird das Hebekissen 1 aufgeblasen, vergrößert sich die Höhe des Hebekissens 1 und der Abstand zwischen der ersten Hebekissen-Innenfläche 5 und der zweiten Hebekissen-Innenfläche 8 vergrößert sich. Mithilfe des erfassten Abstands kann auf die Höhe des Hebekissens 1 geschlossen werden, welche vorliegend dem Abstand der ersten Flansch-Außenfläche 16 zur zweiten Flansch-Außenfläche 19 entspricht. Um aus dem vom Abstandssensor 11 erfassten Abstand die Höhe des Hebekissens 1 zu bestimmen, muss vorliegend lediglich jeweils eine Höhe des Flansches 15 und 18 zum erfassten Abstand zwischen den beiden Flansch-Innenflächen 17 und 20 addiert werden.

Je nach dem an welcher Stelle des Hebekissens 1 der Abstand der Hebekissen-Innenflächen 5 und 8 erfasst wird, kann es nötig sein, die Höhe des Hebekissens 1 mithilfe von Berechnungsformeln, Extrapolation, Tabellen, und/oder basierend auf Erfahrungswerten aus dem erfassten Abstand zu bestimmen.

Die Änderung der Höhe des Hebekissens 1 wird als Hub bezeichnet. Der Hub kann absolut oder relativ bestimmt werden. Der absolute Hub bezieht sich dabei auf eine Mindesthöhe des Hebekissens 1 bei dem das Hebekissen 1 mit keinem oder nur einer minimalen Menge an Druckmedium befüllt ist. In diesem Zustand beträgt der Hub Null. Der relative Hub kann auf eine beliebige Höhe des Hebekissens 1 bezogen sein, beispielsweise auf eine Höhe des Hebekissens 1 zu Beginn des Hebens der Last, oder eine zu erreichende Höhe des Hebekissens 1, oder eine maximal erreichbare Höhe des Hebekissens 1 oder dergleichen.

Die Höhe des Hebekissens 1 und/oder der Hub des Hebekissens 1 werden vorzugsweise durch die Messeinrichtung 10 bestimmt oder durch eine in dem Hebekissen 1 integrierte Auswerteeinrichtung. Dies hat den Vorteil, dass das Hebekissen 1 mit der Möglichkeit zur Bestimmung des Hubs autark eingesetzt werden kann. Lediglich eine externe Druckluftsteuerung wäre dann für den Betrieb des Hebekissens 1 nötig.

Es ist aber ebenfalls denkbar, dass die erfassten Daten der Messeinrichtung 10 mittels einer der Messeinrichtung 10 zugehörigen Sendeeinheit an eine externe Auswerteeinheit weitergeleitet werden, insbesondere drahtlos, so dass die Auswertung und/oder Berechnung der Höhe und/oder des Hubs extern erfolgen kann. Die Sendeeinheit kann auch ausschließlich oder ergänzend dazu eingerichtet sein, die Höhe oder den Hub an eine externe Einheit zu senden.

Die Messung des Abstands kann durch eine Referenzfläche 12 auf der dem Abstandssensor gegenüberliegenden Hebekissen-Innenfläche 5 oder 8 optimiert werden. Vorliegend kann dazu die zweite Flansch-Innenfläche 20 selbst eine Referenzfläche 12 darstellen, oder eine gesonderte Referenzfläche 12 aufweisen. Eine solche Referenzfläche 12 kann beispielsweise eine bestimmte Position und/oder Ausrichtung zum Abstandssensor 11 aufweisen, und/oder eine bestimmte Oberfläche mit Eigenschaften wie einer guten Reflektionsfähigkeit, insbesondere abgestimmt auf das Messprinzip des Abstandssensors 11, aufweisen. Vorliegend bildet die zweite Flansch-Innenfläche 20 selbst die Referenzfläche 12 aus.

In dem Messgehäuse 13 können zudem weitere Sensoren und/oder weitere Bauteile angeordnet sein, welche der Messeinrichtung 10 zugehörig sind. Diese können in dem Messgehäuse 13 zusammen mit dem Abstandssensor 11 angeordnet sein.

Insbesondere umfasst die Messeinrichtung 10 einen wiederaufladbaren Energiespeicher (nicht in den Figuren dargestellt), der in dem Messgehäuse 13 angeordnet sein kann.

Das Hebekissen 1 oder die Messeinrichtung 10 selbst kann eine elektrische Anschlussbuchse aufweisen (nicht in den Figuren dargestellt), über die der wiederaufladbare Energiespeicher aufgeladen werden kann. Die elektrische Anschlussbuchse kann alternativ oder ergänzend auch der direkten Energieversorgung der Messeinrichtung 10 dienen.

Zur Bestimmung weiterer Parameter des Hebekissens 1 kann die Messeinrichtung 10 weitere Sensoren, insbesondere einen Beschleunigungssensor, einen Drucksensor, einen Temperatursensor, einen Höhensensor, und/oder einen Neigungssensor umfassen. Die weiteren Sensoren sind insbesondere in dem Messgehäuse 13 angeordnet. Die Messwerte der weiteren Sensoren können auch bei der Bestimmung des Abstands, der Höhe, und/oder des Hubs berücksichtigt werden.

Fig. 5 zeigt eine zu den Fig. 1 bis 4 alternative Ausführungsform eines Hebekissens 1 mit einer Messeinrichtung 10 zur Bestimmung des Hubs des Hebekissens 1. Die Messeinrichtung 10 ist außermittig an der ersten Wandung 3 angeordnet. Der Abstandssensor 11 ist in einem Randbereich der ersten Wandung 3 angeordnet, kann aber auch an jeder anderen außermittigen Position angeordnet sein. Mit anderen Worten ist der Abstandssensor 11 beabstandet zur Mittellinie M angeordnet. Es kann jedoch von Vorteil sein, den Abstandssensor 11 möglichst nahe der Mitte der ersten Wandung 3 - also nahe der Mittellinie M - anzuordnen, da im Bereich der Mitte die Änderung des Abstands beim Aufblasen des Hebekissens 1 am größten ist. Der Abstandssensor 11 ist in der ersten Wandung 3 integriert und bündig zu der ersten Hebekissen-Innenfläche 5 angeordnet.

Die in Fig. 5 dargestellten Flansche 15 und 18 werden in diesem Ausführungsbeispiel nicht für die Erfassung des Abstands benötigt.

Der Abstandssensor 11 erfasst den Abstand der ersten Hebekissen-Innenfläche 5 zur zweiten Hebekissen-Innenfläche 8. Der Abstandssensor 11 ist an der ersten Hebekissen-Innenfläche 5 angeordnet. Auf der dem Abstandssensor 11 gegenüberliegenden zweiten Hebekissen-Innenfläche 8 ist eine Referenzfläche 12 angeordnet. Der Abstandssensor 11 ist also derart eingerichtet und angeordnet, dass dieser den Abstand zwischen dem Abstandssensor 11 selbst und der Referenzfläche 12 erfasst.

Der erfasste Abstand der beiden Hebekissen-Innenflächen 5 und 8 hängt vorliegend nicht linear mit der Höhe des Hebekissens 1 zusammen. Dies ergibt sich unter anderem aus der von vornherein leicht schrägen Anordnung des Abstandssensors 11, sowie aus der Verformung der Wandungen 3 und 6 des Hebekissen 1 beim Aufblasen, da sich der Abstrahlwinkel des Abstandssensors 11 beim Aufblasen verändert.

Der Abstand kann - wie zuvor bereits in dem Ausführungsbeispiel der Fig. 1 bis 4 beschrieben - auf Basis der Geometrie des Hebekissens 1 und gegebenenfalls auch auf Basis von Berechnungsformeln und/oder Erfahrungswerten derart umgerechnet werden, dass die Höhe des Hebekissens 1 bestimmt werden kann.

Fig. 6 zeigt ein drittes Ausführungsbeispiel, alternativ zu den beiden Ausführungsbeispielen aus den Fig. 1 bis 5. In diesem Ausführungsbeispiel ist dem Abstandssensor 11 ein Referenzbauteil 14 zugeordnet. Das Referenzbauteil 14 ist der Messeinrichtung 10 zugehörig, jedoch extern zu den anderen Komponenten der Messeinrichtung 10 angeordnet. Das Referenzbauteil 14 ist nicht in dem Messgehäuse 13 angeordnet.

Der Abstandssensor 11 erfasst den Abstand der beiden Hebekissen-Innenflächen 5 und 8 durch eine Daten-Kommunikation mit dem Referenzbauteil 14. Für diese Daten-Kommunikation ist keine freie Messstrecke zwischen Abstandssensor 11 und Referenzbauteil 14 - wie beispielsweise bei einer optischen Abstandsmessung - nötig. Die Erfassung des Abstands mittels Daten-Kommunikation hat zudem den Vorteil, dass eine Veränderung der Ausrichtung des Abstandssensors 11 keinen Einfluss auf die Messung des Abstands hat, da keine richtungsgebundenen Messstrahlen auf die gegenüberliegende Hebekissen-Innenfläche 5 oder 8 treffen müssen.

Das Referenzbauteil 14 ist dazu grundsätzlich an der dem Abstandssensor 11 gegenüberliegenden Hebekissen-Innenfläche 5 oder 8 angeordnet. Vorliegend ist das Referenzbauteil 14 in die zweite Wandung 6 integriert und bündig zur zweiten Hebekissen-Innenfläche 8 angeordnet.

Das Referenzbauteil 14 selbst kann zur Daten-Kommunikation mit dem Abstandssensor 11 aktiv ausgeführt sein und insbesondere eine eigene Energieversorgung aufweisen. Es ist aber auch denkbar, dass das Referenzbauteil 14 an die Energieversorgung der Messeinrichtung angeschlossen ist, oder passiv arbeitet.

Ein Abstandssensor 11 mit einem zugeordneten Referenzbauteil 14 kann auch in den Ausführungsformen gemäß der Fig. 1 bis 5 vorgesehen werden.

In allen drei gezeigten Ausführungsformen kann das Hebekissen 1 dazu eingerichtet sein, in einem Stapel aus mehreren Hebekissen 1 eingesetzt zu werden. In einem Stapel aus beispielsweise zwei Hebekissen 1 werden die Hebekissen 1 derart aufeinander angeordnet, dass zunächst ein unteres Hebekissen 1 auf dem Untergrund platziert wird und auf der ersten Hebefläche 4 des unteren Hebekissen 1 das obere Hebekissen 1 angeordnet wird. Dabei weist die zweite Hebefläche 7 des oberen Hebekissens 1 in Richtung der ersten Hebefläche 4 des unteren Hebekissens 1.

Die beiden Hebekissen 1 können über ein mechanisches Verbindungselement nach Art eines Verbindungszapfens miteinander verbunden werden. Die Flansche 15 und 18 weisen dazu jeweils eine Verbindungsaufnahme 22 auf, die zur formschlüssigen Aufnahme des Verbindungselements dient.

Die Hebekissen 1 des Stapels können dabei jeweils eine wie in der Anmeldung beschriebene Messeinrichtung 10 aufweisen. Die mithilfe der Messeinrichtungen 10 bestimmten Höhen oder Hübe der einzelnen Hebekissen 1 können dann zu einer Gesamthöhe des Stapels und/oder einem Gesamthub des Stapels zusammengefasst werden. Insbesondere übermitteln die einzelnen Messeinrichtungen 10 der Hebekissen 1 die jeweilig erfassten/bestimmten Abstände, Höhen, und/oder Hübe an eine zentrale Einheit, die wiederum die Gesamthöhe und/oder den Gesamthub bestimmt.

### Bezugszeichenliste

- 1: Hebekissen
- 2: Innenvolumen

- 3: erste Wandung
- 4: erste Hebefläche
- 5: erste Hebekissen-Innenfläche

- 6: zweite Wandung
- 7: zweite Hebefläche
- 8: zweite Hebekissen-Innenfläche

- 9: Ventil

- 10: Messeinrichtung
- 11: Abstandssensor
- 12: Referenzfläche
- 13: Messgehäuse
- 14: Referenzbauteil

- 15: erster Flansch
- 16: erste Flansch-Außenfläche
- 17: erste Flansch-Innenfläche

- 18: zweiter Flansch
- 19: zweite Flansch-Außenfläche
- 20: zweite Flansch-Innenfläche
- 22: Verbindungs-Aufnahme

- M: Mittellinie des Hebekissens

## Patentansprüche

1. Hebekissen (1) zum Heben einer Last, wobei das Hebekissen (1) von einem flachen Zustand zum Unterlegen unter die Last durch Vergrößerung eines vom Hebekissen (1) eingeschlossenen Innenvolumens (2) in einen aufgeblasenen Zustand zum Heben der Last aufblasbar ausgebildet ist, wobei das Hebekissen (1) eine erste Wandung (3) mit einer der Last zugewandten ersten Hebefläche (4) und mit einer dem Innenvolumen (2) zugewandten ersten Hebekissen-Innenfläche (5) aufweist, und
wobei das Hebekissen (1) eine der ersten Wandung (3) gegenüberliegend angeordnete zweite Wandung (6) mit einer der Last abgewandten zweiten Hebefläche (7) und mit einer dem Innenvolumen (2) zugewandten zweiten Hebekissen-Innenfläche (8) aufweist,
**dadurch gekennzeichnet, dass**
das Hebekissen (1) eine Messeinrichtung (10) mit einem Abstandssensor (11) zur Bestimmung eines Hubs des Hebekissens (1) umfasst, wobei die Messeinrichtung (10) derart eingerichtet ist, dass zur Bestimmung des Hubs ein Abstand zwischen der ersten Hebekissen-Innenfläche (5) und der zweiten Hebekissen-Innenfläche (8) durch den Abstandssensor (11) erfasst wird.

2. Hebekissen (1) nach dem vorhergehenden Anspruch,
**dadurch gekennzeichnet, dass**
der Abstandssensor (11) als ein Radar-Abstandssensor, ein optischer Abstandssensor, ein induktiver Abstandssensor, oder ein Ultraschall-Abstandssensor ausgebildet ist.

3. Hebekissen (1) nach einem der vorhergehenden Ansprüche,
**dadurch gekennzeichnet, dass**
die Messeinrichtung (10) einen Energiespeicher, insbesondere einen wiederaufladbaren Energiespeicher, zur Energieversorgung des Abstandssensors (11) umfasst.

4. Hebekissen (1) nach einem der vorhergehenden Ansprüche,
**dadurch gekennzeichnet, dass**
die Messeinrichtung (10) einen Beschleunigungssensor umfasst, der eine auf die Messeinrichtung (10) wirkende Beschleunigung erfasst.

5. Hebekissen (1) nach einem der vorhergehenden Ansprüche,
**dadurch gekennzeichnet, dass**
die Messeinrichtung (10) einen Drucksensor umfasst, der den Druck im Innenvolumen (2) des Hebekissens (1) erfasst.

6. Hebekissen (1) nach einem der vorhergehenden Ansprüche,
**dadurch gekennzeichnet, dass**
die Messeinrichtung (10) einen Temperatursensor umfasst, der die Temperatur im Innenvolumen (2) des Hebekissens (1) erfasst,
**und/oder**
die Messeinrichtung (10) einen Höhensensor umfasst, der die Höhe der Messeinrichtung (10) hinsichtlich der Umgebung des Hebekissens (1) erfasst,
**und/oder**
die Messeinrichtung (10) einen Neigungssensor umfasst, der die Neigung der Messeinrichtung (10) erfasst.

7. Hebekissen (1) nach einem der vorhergehenden Ansprüche,
**dadurch gekennzeichnet, dass**
das Hebekissen (1) eine elektrische Anschlussbuchse aufweist, über die die Messeinrichtung (10) mit Energie versorgbar ist und/oder über die ein wiederaufladbarer/der wiederaufladbare Energiespeicher der Messeinrichtung (10) aufladbar ist.

8. Hebekissen (1) nach einem der vorhergehenden Ansprüche,
**dadurch gekennzeichnet, dass**
der Abstandssensor (11) an die erste Hebekissen-Innenfläche (5) oder die zweite Hebekissen-Innenfläche (8) angebunden ist.

9. Hebekissen (1) nach einem der vorhergehenden Ansprüche,
**dadurch gekennzeichnet, dass**
die erste Hebekissen-Innenfläche (5) oder die zweite Hebekissen-Innenfläche (8) eine Referenzfläche (12) aufweist, mithilfe derer der Abstandssensor (11) den Abstand zwischen der ersten Hebekissen-Innenfläche (5) und der zweiten Hebekissen-Innenfläche (8) bestimmt.

10. Hebekissen (1) nach einem der vorhergehenden Ansprüche,
**dadurch gekennzeichnet, dass**
ein Messgehäuse (13) mit der in dem Messgehäuse (13) angeordneten Messeinrichtung (10) an die erste Hebekissen-Innenfläche (5) oder die zweite Hebekissen-Innenfläche (8) angebunden ist, insbesondere mittig an die erste Hebekissen-Innenfläche (5) oder die zweite Hebekissen-Innenfläche (8) angebunden ist.

11. Hebekissen (1) nach einem der vorhergehenden Ansprüche,
**dadurch gekennzeichnet, dass**
die erste Wandung (3) einen integrierten ersten Flansch (15) aufweist, wobei vorzugsweise eine erste Flansch-Außenfläche (16) des ersten Flansches (15) einen Teil der ersten Hebefläche (4) ausbildet, wobei weiter vorzugsweise eine erste Flansch-Innenfläche (17) des ersten Flansches (15) einen Teil der ersten Hebekissen-Innenfläche (5) ausbildet, **und/oder**
die zweite Wandung (6) einen integrierten zweiten Flansch (18) aufweist, wobei vorzugsweise eine zweite Flansch-Außenfläche (19) des zweiten Flansches (18) einen Teil der zweiten Hebefläche (7) ausbildet, wobei weiter vorzugsweise eine zweite Flansch-Innenfläche (20) des zweiten Flansches (18) einen Teil der zweiten Hebekissen-Innenfläche (8) ausbildet, wobei, vorzugsweise, der erste Flansch (15) oder der zweite Flansch (18) eine Mess-Aufnahme für die Messeinrichtung (10) aufweist, wobei die Messeinrichtung (10) innerhalb der Mess-Aufnahme angeordnet ist.

12. Hebekissen (1) nach den Ansprüchen 10 und 11,
**dadurch gekennzeichnet, dass**
das Messgehäuse (13) an der ersten Flansch-Innenfläche (17) oder der zweiten Flansch-Innenfläche (20) angeordnet ist.

13. Hebekissen (1) nach Anspruch 11 oder 12 und dem Anspruch 9,
**dadurch gekennzeichnet, dass**
die Referenzfläche (12) als ein Teil der ersten Flansch-Innenfläche (17) oder als ein Teil der zweiten Flansch-Innenfläche (20) ausgebildet ist.

14. Hebekissen (1) nach einem der Ansprüche 11 bis 13,
**dadurch gekennzeichnet, dass**
die erste Flansch-Innenfläche (17) gegenüberliegend und parallel zur zweiten Flansch-Innenfläche (20) angeordnet ist,
**und/oder**
die erste Flansch-Innenfläche (17) mittig zu der ersten Hebekissen-Innenfläche (5) angeordnet ist, und/oder die zweite Flansch-Innenfläche (20) mittig zu der zweiten Hebekissen-Innenfläche (8) angeordnet ist,
**und/oder**
der erste Flansch (15) und/oder der zweite Flansch (18) eine Verbindungs-Aufnahme (22) für ein mechanisches Verbindungselement aufweisen, wobei mithilfe des mechanischen Verbindungselements zwei aufeinander gestapelte Hebekissen (1) über einander zugewandt angeordnete Flansche (15, 18) mechanisch miteinander verbunden werden können.

15. Verfahren zur Bestimmung eines Hubs eines Hebekissens (1), wobei das Hebekissen (1) von einem flachen Zustand zum Unterlegen unter eine Last durch Vergrößerung eines vom Hebekissen (1) eingeschlossenen Innenvolumens (2) in einen aufgeblasenen Zustand zum Heben der Last aufblasbar ausgebildet ist, wobei das Hebekissen (1) eine erste Wandung (3) mit einer dem Innenvolumen (2) zugewandten ersten Hebekissen-Innenfläche (5) aufweist, und wobei das Hebekissen (1) eine der ersten Wandung (3) gegenüberliegend angeordnete zweite Wandung (6) mit einer dem Innenvolumen (2) zugewandten zweiten Hebekissen-Innenfläche (8) aufweist, umfassend die folgenden Schritte:
• Veränderung des vom Hebekissen (1) eingeschlossenen Innenvolumens (2) durch Aufblasen mit Druckmedium oder Ablassen von Druckmedium;
• Erfassen eines Abstands der ersten Hebekissen-Innenfläche (5) zu der zweiten Hebekissen-Innenfläche (8) vor und nach der Veränderung des Innenvolumens (2);
• Bestimmen des Hubs des Hebekissens (1) unter Berücksichtigung der erfassten Abstände.

## Claims

1. A lifting cushion (1) for lifting a load, wherein the lifting cushion (1) is designed to be inflatable from a flat state for placing underneath the load into an inflated state for lifting the load by enlarging an inner volume (2) enclosed by the lifting cushion (1), wherein the lifting cushion (1) has a first wall (3) with a first lifting surface (4) facing the load, and with a first lifting cushion inner surface (5) facing the inner volume (2), and
wherein the lifting cushion (1) has a second wall (6) arranged opposite the first wall (3) with a second lifting surface (7) facing away from the load, and with a second lifting cushion inner surface (8) facing the inner volume (2),
**characterized in that**
the lifting cushion (1) comprises a measuring device (10) with a distance sensor (11) for determining a lift of the lifting cushion (1), wherein the measuring device (10) is configured in such a manner that for determining the lift, a distance between the first lifting cushion inner surface (5) and the second lifting cushion inner surface (8) is detected by the distance sensor (11).

2. The lifting cushion (1) according to the preceding claim, **characterized in that**
the distance sensor (11) is designed as a radar distance sensor, an optical distance sensor, an inductive distance sensor, or an ultrasonic distance sensor.

3. The lifting cushion (1) according to any one of the preceding claims,
**characterized in that**
the measuring device (10) comprises an energy storage device, in particular a rechargeable energy storage, for supplying energy to the distance sensor (11).

4. The lifting cushion (1) according to any one of the preceding claims,
**characterized in that**
the measuring device (10) comprises an acceleration sensor which detects an acceleration acting on the measuring device (10).

5. The lifting cushion (1) according to any one of the preceding claims,
**characterized in that**
the measuring device (10) comprises a pressure sensor which detects the pressure in the inner volume (2) of the lifting cushion (1).

6. The lifting cushion (1) according to any one of the preceding claims,
**characterized in that**
the measuring device (10) comprises a temperature sensor which detects the temperature in the inner volume (2) of the lifting cushion (1),
**and/or**
the measuring device (10) comprises a height sensor which detects the height of the measuring device (10) with respect to the surroundings of the lifting cushion (1),
**and/or**
the measuring device (10) comprises an inclination sensor which detects the inclination of the measuring device (10).

7. The lifting cushion (1) according to any one of the preceding claims,
**characterized in that**
the lifting cushion (1) has an electrical connection socket via which the measuring device (10) can be supplied with energy, and/or via which a rechargeable/the rechargeable energy storage of the measuring device (10) can be charged.

8. The lifting cushion (1) according to any one of the preceding claims,
**characterized in that**
the distance sensor (11) is attached to the first lifting cushion inner surface (5) or the second lifting cushion inner surface (8).

9. The lifting cushion (1) according to any one of the preceding claims,
**characterized in that**
the first lifting cushion inner surface (5) or the second lifting cushion inner surface (8) has a reference surface (12) with the aid of which the distance sensor (11) determines the distance between the first lifting cushion inner surface (5) and the second lifting cushion inner surface (8).

10. The lifting cushion (1) according to any one of the preceding claims,
**characterized in that**
a measuring housing (13) with the measuring device (10) arranged in the measuring housing (13) is attached to the first lifting cushion inner surface (5) or the second lifting cushion inner surface (8), in particular is attached centrally to the first lifting cushion inner surface (5) or the second lifting cushion inner surface (8).

11. The lifting cushion (1) according to any one of the preceding claims,
**characterized in that**
the first wall (3) has an integrated first flange (15), wherein, preferably, a first flange outer surface (16) of the first flange (15) forms part of the first lifting surface (4), wherein, further preferably, a first flange inner surface (17) of the first flange (15) forms part of the first lifting cushion inner surface (5),
**and/or**
the second wall (6) has an integrated second flange (18), wherein, preferably, a second flange outer surface (19) of the second flange (18) forms part of the second lifting surface (7), wherein, further preferably, a second flange inner surface (20) of the second flange (18) forms part of the second lifting cushion inner surface (8), wherein, preferably, the first flange (15) or the second flange (18) has a measuring receptacle for the measuring device (10), wherein the measuring device (10) is arranged within the measuring receptacle.

12. The lifting cushion (1) according to claims 10 and 11,
**characterized in that**
the measuring housing (13) is arranged on the first flange inner surface (17) or the second flange inner surface (20).

13. The lifting cushion (1) according to claim 11 or 12 and to claim 9,
**characterized in that**
the reference surface (12) is formed as part of the first flange inner surface (17) or as part of the second flange inner surface (20).

14. The lifting cushion (1) according to any of claims 11 to 13,
**characterized in that**
the first flange inner surface (17) is arranged opposite and parallel to the second flange inner surface (20),
**and/or**
the first flange inner surface (17) is arranged centrally with respect to the first lifting cushion inner surface (5), and/or the second flange inner surface (20) is arranged centrally with respect to the second lifting cushion inner surface (8),
**and/or**
the first flange (15) and/or the second flange (18) have a connection receptacle (22) for a mechanical connection element, wherein with the aid of the mechanical connection element, two lifting cushions (1) stacked on top of each other can be mechanically connected to each other via flanges (15, 18) arranged facing each other.

15. A method for determining a lift of a lifting cushion (1), wherein the lifting cushion (1) is designed to be inflatable from a flat state for placing underneath a load into an inflated state for lifting the load by enlarging an inner volume (2) enclosed by the lifting cushion (1), wherein the lifting cushion (1) has a first wall (3) with a first lifting cushion inner surface (5) facing the inner volume (2), and wherein the lifting cushion (1) has a second wall (6) arranged opposite the first wall (3) with a second lifting cushion inner surface (8) facing the inner volume (2), comprising the following steps:
• changing the inner volume (2) enclosed by the lifting cushion (1) by inflating it with pressurized medium or by releasing pressurized medium;
• detecting a distance of the first lifting cushion inner surface (5) to the second lifting cushion inner surface (8) before and after the change in the inner volume (2);
• determining the lift of the lifting cushion (1) taking into account the detected distances.

## Revendications

1. Coussin de levage (1) pour lever une charge, sachant que le coussin de levage (1) est constitué pouvant être gonflé d'un état plat pour glisser sous une charge en agrandissant un volume interne (2) compris par le coussin de levage (1) à un état gonflé pour lever la charge,
sachant que le coussin de levage (1) comporte une première cloison (3) avec une première surface de levage (4) tournée vers la charge et avec une première surface intérieure de coussin de levage (5) tournée vers le volume interne (2), et
sachant que le coussin de levage (1) comporte une deuxième cloison (6) disposée opposée à la première cloison (3) avec une deuxième surface de levage (7) éloignée de la charge et avec une deuxième surface intérieure de coussin de levage (8) tournée vers le volume interne (2),
**caractérisé en ce que**
le coussin de levage (1) comprend un système de mesure (10) avec un capteur de distance (11) pour déterminer une course du coussin de levage (1), sachant que le système de mesure (10) est agencé de telle manière qu'une distance entre la première surface intérieure de coussin de levage (5) et la deuxième surface intérieure de coussin de levage (8) est saisie par le capteur de distance (11) pour déterminer la course.

2. Coussin de levage (1) selon la revendication précédente,
**caractérisé en ce que**
le capteur de distance (11) est constitué sous la forme d'un capteur de distance à radar, un capteur de distance optique, un capteur de distance inductif ou un capteur de distance à ultrasons.

3. Coussin de levage (1) selon l'une quelconque des revendications précédentes,
**caractérisé en ce que**
le système de mesure (10) comprend une réserve d'énergie, en particulier une réserve d'énergie rechargeable, pour l'alimentation en énergie du capteur de distance (11).

4. Coussin de levage (1) selon l'une quelconque des revendications précédentes,
**caractérisé en ce que**
le système de mesure (10) comprend un capteur d'accélération, qui saisit l'accélération agissant sur le système de mesure (10).

5. Coussin de levage (1) selon l'une quelconque des revendications précédentes,
**caractérisé en ce que**
le système de mesure (10) comprend un capteur de pression, qui saisit la pression dans le volume interne (2) du coussin de levage (1).

6. Coussin de levage (1) selon l'une quelconque des revendications précédentes,
**caractérisé en ce que**
le système de mesure (10) comprend un capteur de température, qui saisit la température dans le volume interne (2) du coussin de levage (1),
et/ou
le système de mesure (10) comprend un capteur de hauteur, qui saisit la hauteur du système de mesure (10) eu égard à l'environnement du coussin de levage (1),
et/ou
le système de mesure (10) comprend un capteur d'inclinaison, qui saisit l'inclinaison du système de mesure (10).

7. Coussin de levage (1) selon l'une quelconque des revendications précédentes,
**caractérisé en ce que**
le coussin de levage (1) comporte une prise de raccordement électrique par laquelle le système de mesure (10) peut être alimenté en énergie et/ou par laquelle une/la réserve en énergie rechargeable du système de mesure (10) peut être chargée.

8. Coussin de levage (1) selon l'une quelconque des revendications précédentes,
**caractérisé en ce que**
le capteur de distance (11) est relié à la première surface intérieure de coussin de levage (5) ou à la deuxième surface intérieure de coussin de levage (8).

9. Coussin de levage (1) selon l'une quelconque des revendications précédentes,
**caractérisé en ce que**
la première surface intérieure de coussin de levage (5) ou la deuxième surface intérieure de coussin de levage (8) comporte une surface de référence (12) à l'aide de laquelle le capteur de distance (11) détermine la distance entre la première surface intérieure de coussin de levage (5) et la deuxième surface intérieure de coussin de levage (8).

10. Coussin de levage (1) selon l'une quelconque des revendications précédentes,
**caractérisé en ce qu'**
un boîtier de mesure (13) est relié avec le système de mesure (10) disposé dans le boîtier de mesure (13) à la première surface intérieure de coussin de levage (5) ou à la deuxième surface intérieure de coussin de levage (8), est relié en particulier au centre à la première surface intérieure de coussin de levage (5) ou à la deuxième surface intérieure de coussin de levage (8).

11. Coussin de levage (1) selon l'une quelconque des revendications précédentes,
**caractérisé en ce que**
la première cloison (3) comporte une première bride (15) intégrée, sachant de préférence qu'une première surface extérieure de bride (16) de la première bride (15) constitue une partie de la première surface de levage (4), sachant en plus de préférence qu'une première surface intérieure de bride (17) de la première bride (15) constitue une partie de la première surface intérieure de coussin de levage (5)
et/ou
la deuxième cloison (6) comporte une deuxième bride (18) intégrée, sachant de préférence qu'une deuxième surface extérieure de bride (19) de la deuxième bride (18) constitue une partie de la deuxième surface de levage (7), sachant en plus de préférence qu'une deuxième surface intérieure de bride (20) de la deuxième bride (18) constitue une partie de la deuxième surface intérieure de coussin de levage (8), sachant de préférence que la première bride (15) ou la deuxième bride (18) comporte un logement de mesure pour le système de mesure (10), sachant que le système de mesure (10) est disposé à l'intérieur du logement de mesure.

12. Coussin de levage (1) selon les revendications 10 ou 11,
**caractérisé en ce que**
le boîtier de mesure (13) est disposé sur la première surface intérieure de bride (17) ou la deuxième surface intérieure de bride (20).

13. Coussin de levage (1) selon la revendication 11 ou 12 et la revendication 9,
**caractérisé en ce que**
la surface de référence (12) est constituée en tant que partie de la première surface intérieure de bride (17) ou en tant que partie de la deuxième surface intérieure de bride (20).

14. Coussin de levage (1) selon l'une quelconque des revendications **11 à** 13,
**caractérisé en ce que**
la première surface intérieure de bride (17) est disposée opposée et parallèle à la deuxième surface intérieure de bride (20),
et/ou
la première surface intérieure de bride (17) est disposée au centre par rapport à la première surface intérieure de coussin de levage (5) et/ou la deuxième surface intérieure de bride (20) est disposée au centre par rapport à la deuxième surface intérieure de coussin de levage (8),
et/ou
la première bride (15) et/ou la deuxième bride (18) comportent un logement de liaison (22) pour un élément de liaison mécanique, sachant qu'à l'aide de l'élément de liaison mécanique deux coussins de levage (1) empilés l'un sur l'autre peuvent être reliés entre eux mécaniquement par des brides (15, 18) disposées tournées l'une vers l'autre.

15. Procédé de détermination d'une course d'un coussin de levage (1), sachant que le coussin de levage (1) est constitué pouvant être gonflé d'un état plat pour glisser sous une charge en agrandissant un volume interne (2) compris par le coussin de levage (1) dans un état gonflé pour lever la charge, sachant que le coussin de levage (1) comporte une première cloison (3) avec une première surface intérieure de coussin de levage (5) tournée vers le volume interne (2) et sachant que le coussin de levage (1) comporte une deuxième cloison (6) disposée opposée à la première cloison (3) avec une deuxième surface intérieure de coussin de levage (8) tournée vers le volume interne (2), comprenant les étapes suivantes :
• modification du volume interne (2) compris par le coussin de levage (1) par gonflage avec un milieu sous pression ou échappement du milieu sous pression,
• saisie d'une distance de la première surface intérieure de coussin de levage (5) la deuxième surface intérieure de coussin de levage (8) avant et après modification du volume interne (2),
• détermination de la course du coussin de levage (1) en tenant compte des distances saisies.
